# EUROPÄISCHE PATENTSCHRIFT

(11) **EP 2 387 300 B1**
(45) Veröffentlichungstag und Bekanntmachung des Hinweises auf die Patenterteilung: **21.11.2012**
(21) Anmeldenummer: 10161111.9
(22) Anmeldetag: 27.04.2010
(51) Int. Cl.: H05K 13/04, B29B 17/02, B26F 1/32, B26F 1/14

(54) **Stanzvorrichtung für das Erstellen einer Mikro-Chipkarte aus einer Mini-Chipkarte**
Stamping device for producing a microchip card from a mini chip card
Dispositif d'estampage pour produire une micro carte à puce à partir d'une mini carte à puce

(43) Veröffentlichungstag der Anmeldung: 16.11.2011
(73) Patentinhaber: Cairon Group GmbH, 33098 Paderborn (DE)
(72) Erfinder: Pannhorst, Stephan, 33659 Bielefeld (DE)
(74) Vertreter: Ostermann, Thomas

(56) Entgegenhaltungen:
- WO-A1-01/88845
- DE-A1- 19 828 792
- DE-A1- 19 948 069
- US-A1- 2004 045 993

## Beschreibung

Die Erfindung betrifft eine Stanzvorrichtung zum Heraustrennen einer Mikro-Chipkarte von einer Mini-Chipkarte mit einem Gehäuse, in dem ein linear bewegbarer Stempel geführt gelagert ist, mit einer Aufnahmeöffnung zur Aufnahme der Mini-Chipkarte in die Stanzposition, die sich in einer senkrecht zu einer Bewegungsrichtung des Stempels verlaufenden Stanzebene erstreckt und die durch mindestens einen Anschlag begrenzt ist, mit einem randseitig der Aufnahmeöffnung angeordneten Schlitz zum Einführen der Mini-Chipkarte in die Aufnahmeöffnung, mit einer Griffeinheit zum manuellen Betätigen des Stempels, wobei der Stempel und das Gehäuse mit der Griffeinheit gekoppelt sind.

Zum Betrieb von herkömmlichen Mobiltelefonen werden üblicherweise Mini-Chipkarten des Plug-In-UICC-Formats verwendet, die die Dimension 15 mm x 25 mm x 0,76 mm aufweisen. Zum Betrieb von Mobiltelefonen der neuesten Generation sind nur Mikro-Chipkarten verwendbar, die als Plug-3G-Karte der dritten Generation (Mini-UICC-Karte) mit der reduzierten Dimension im Format 15 mm x 12 mm x 0,76 mm bekannt sind. Damit die Mini-Chipkarte auch in eine für eine Mikro-Chipkarte vorgesehene Aufnahme des Mobiltelefons neuester Generation einsetzbar ist, besteht das Problem darin, die Dimension der Mini-Chipkarte so zu verringern, dass sie die Dimension einer Mikro-Chipkarte einnimmt. Aus der DE 296 15 032 U1oder der DE 198 28 792 A1 ist eine Stanzvorrichtung zum Entfernen eines Chips von einer Chipkarte bekannt, die zur Mülltrennung eingesetzt wird. Der Chip einer scheckkartengroßen Chipkarte wird mittels eines linear bewegbaren Stempels von dem umgebenden und aus Kunststoff bestehenden Kartenkörper getrennt und dem Sondermüll zugeführt, während der Kartenkörper einer Wiederverwertung zugeführt werden kann. Die bekannte Stanzvorrichtung dient somit lediglich zur Entwertung bzw. Müllverarbeitung einer Chipkarte, während die erfindungsgemäße Problematik darin liegt, das Format einer Mini-Chipkarte so zu verkleinern, dass sie als Mikro-Chipkarte ohne Beeinträchtigung ihrer Funktionstüchtigkeit ihrem Einsatzzweck zugeführt werden kann.

Aufgabe der vorliegenden Erfindung ist es daher, eine Stanzvorrichtung zum Heraustrennen einer Mikro-Chipkarte von einer Mini-Chipkarte derart weiterzubilden, dass ein Weiterbetrieb der Karte ohne Beeinträchtigung ihrer Funktionstätigkeit in einem kleineren Format gewährleistet ist.

Zur Lösung der Aufgabe ist die Erfindung in Verbindung mit dem Oberbegriff des Patentanspruchs 1 dadurch gekennzeichnet, dass eine manuelle Festlegeinrichtung vorgesehen ist zur Festlegung der Mini-Chipkarte in der Stanzposition derselben, wobei die Griffteile der Griffeinheit zu beiden Seiten einer Achse des Stempels verlaufen.

Der Anspruch 1 ist gegenüber z.B. der DE 296 15 032 A1 oder der DE 198 28 792 A1 abgegrenzt.

Erfindungsgemäß ist die Stanzvorrichtung als eine Stanzzange ausgebildet, die manuell einfach betätigbar ist. Hierzu weist die Stanzzange Griffteile auf, die durch relatives Verschwenken zueinander einen Stempel linear zwischen einer Nichtstanzposition und einer Stanzposition bewegen. Die Stanzvorrichtung weist ein Gehäuse auf, in dem eine Aufnahmeöffnung zum Einsetzen einer Mini-Chipkarte vorgesehen ist. Das Einsetzen der Mini-Chipkarte erfolgt senkrecht zur Bewegungsrichtung des Stempels. Eine manuelle Festlegeinrichtung ermöglicht die Festlegung der Mini-Chipkarte in der vorgegebenen Stanzposition, so dass nach Betätigen des Stempels aus der Mini-Chipkarte eine verkleinerte Mikro-Chipkarte herausgetrennt werden kann. Die erfindungsgemäße Stanzzange ermöglicht ein einfaches und sicheres Heraustrennen einer Mikro-Chipkarte aus einer Mini-Chipkarte größeren Formats. Vorzugsweise schließt sich zu einer Stanzebene, in der sich die Mini-Chipkarte befindet, eine Öffnung an, so dass nach erfolgtem Stanzvorgang die Mikro-Chipkarte einfach von der Stanzvorrichtung entnommen werden kann, beispielsweise durch Durchschieben des Stempels durch diese Öffnung. Die Handhabung der Stanzvorrichtung ist somit sehr einfach und wirkungsvoll.

Nach einer Weiterbildung der Erfindung umfasst die manuelle Festlegeeinrichtung ein Schließelement, das in einer Schließstellung einen die Mini-Chipkarte aufnehmenden Schlitz versperrt und in einer Öffnungsstellung denselben Schlitz freigibt. Das Schließelement ermöglicht somit eine definierte Positionierung der Mini-Chipkarte in der Stanzebene, so dass ein gleichbleibend gutes Stanzergebnis erzielt wird.

Nach einer Weiterbildung der Erfindung sind Griffteile der Stanzzange jeweils über ein Drehgelenk mit einem Ausleger des Gehäuses verbunden, wobei die Ausleger zu beiden Seiten einer Stempelebene von einem Stanzabschnitt des Gehäuses her abragen. Die Stanzzange hat somit einen zu der Stempelebene symmetrischen Aufbau, was die Herstellung sowie die Handhabung vereinfacht.

Nach einer Weiterbildung der Erfindung wird die Aufnahmeöffnung des Stanzgehäuses durch eine mit einer Ausnehmung versehenen Schnittplatte begrenzt, die vorzugsweise kraftschlüssig mit dem Stanzgehäuse verbunden ist. Das Stanzgehäuse kann somit auf einfache Weise durch kraftschlüssiges Verbinden von Gussteilen verbunden werden.

Nach einer Weiterbildung der Erfindung ist der Stempel der Stanzzange über ein Schwenkumwandlungsorgan mit den Griffteilen gekoppelt, wobei die Schwenkbewegung der Griffteile in eine lineare Bewegung des Stempels umgewandelt wird. Vorzugsweise wird hierzu ein Stift eingesetzt, der sich senkrecht zur Stanzbewegung erstreckt und in einem in Stanzrichtung orientierten Langloch des Schwenkumwandlungsorgans geführt gelagert ist.

Nach einer Weiterbildung der Erfindung ist eine Stanzfläche des Stempels mit einer Aussparung versehen, so dass beim Stanzvorgang eine Druckentlastung des in der Mini-Chipkarte integrierten Chips gewährleistet ist.

Nach einer Weiterbildung der Erfindung ist eine Entsperreinrichtung vorgesehen, die durch Anschlagen der Mini-Chipkarte beim Erreichen der vorgegebenen Stanzposition in der Aufnahmeöffnung betätigbar ist. Vorteilhaft wird hierdurch sichergestellt, dass eine Karte nur gestanzt werden kann, wenn sie sich in der vorgegebenen Stanzposition befindet. Die Gefahr, dass ein falscher Ausschnitt der Mini-Chipkarte abgetrennt wird, kann hierdurch ausgeschlossen werden.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Figur 1: eine Explosionsdarstellung einer erfindungsgemäßen Stanzzange, wobei Griffteile derselben nur teilweise dargestellt sind,
- Figur 2: eine perspektivische Vorderansicht eines Stanzgehäuses der Stanzzange,
- Figur 3: eine Seitenansicht des Stanzgehäuses gemäß Figur 2,
- Figur 4: eine Vorderansicht einer auf das Stanzgehäuse aufsetzbaren Schnittplatte,
- Figur 5: eine perspektivische Darstellung eines Stempels der Stanzzange,
- Figur 6: einen Längsschnitt durch den Stempel gemäß Figur 5 und
- Figur 7: eine perspektivische Vorderansicht des Stanzgehäuses der Stanzzange mit integrierter Entsperreinrichtung.

Eine erfindungsgemäße Stanzvorrichtung zum Heraustrennen einer Mikro-Chipkarte (Mini-UICC-Karte mit dem Format 15 mm x 12 mm x 0,76 mm) von einer Mini-Chipkarte (Plug-In-UICC-Karte mit der Dimension 15 mm x 25 mm x 0,76 mm) ist als eine Stanzzange 1 ausgebildet, die im Wesentlichen ein Stanzgehäuse 2, einen in Stanzrichtung S linear verschiebbaren Stempel 3 und eine gelenkig mit dem Stanzgehäuse 2 und/oder dem Stempel 3 verbundenen Griffeinheit 4 zum manuellen Betätigen des Stempels 3 aufweist.

Die Griffeinheit 4 umfasst zwei Griffteile 5, die zu beiden Seiten einer Stempelebene 6 bzw. Achse verlaufen und die über ein Schwenkumwandlungsorgan 7 mit dem Gehäuse 2 und dem Stempel 3 so gekoppelt sind, dass eine Schwenkbewegung der Griffteile 5 quer zur Stempelebene 6 in eine Linearbewegung des Stempels 3 entlang der Stanzrichtung S umgewandelt wird. Das Schwenkumwandlungsorgan 7 weist hierzu zwei parallel zueinander angeordnete dreieckförmige Verbindungsplatten 8 mit einem in Stanzrichtung S weisenden Langloch 9 auf, in dem ein zumindest in Stanzrichtung S fest mit dem Stempel 3 verbundener Stift 10 geführt gelagert ist. Hierzu weist der Stempel 3 auf einer den Griffteilen 5 zugewandten Stirnseite desselben eine Durchgangsbohrung 11 für den Stift 10 auf.

Die Verbindungsplatte 8 weist ferner Bohrungen 12 auf, die über entsprechende Stifte jeweils mit einem Ausleger 13 des Stanzgehäuses 2 verbunden sind zur Bildung eines Drehgelenks. Zu diesem Zweck weist der Ausleger 13 des Stanzgehäuses 2 jeweils eine Durchgangsbohrung 14 auf, durch die der entsprechende Stift greift.

Wie aus Figur 3 zu ersehen ist, ragen die Ausleger 13 zu beiden Seiten der Stempelebene 6 von einem Stanzabschnitt 15 des Stanzgehäuses 2 in Richtung der Griffteile 5 ab.

Der Stanzabschnitt 15 weist einen zentralen Stanzkanal 16 auf, in dem der Stempel 3 linearverschieblich geführt angeordnet ist. Auf einer der Griffeinheit 4 abgewandten Stirnseite 17 des Stanzabschnitts 15 ist eine Schnittplatte 18 montiert, die eine zu einer Öffnung des Stanzkanals 16 korrespondierende Ausnehmung 19 aufweist. Die Ausnehmung 19 weist mit ihrem Rand die Dimension der Mikro-Chipkarte auf. Der Rand der Ausnehmung 19 bildet somit eine Schnittkante beim Stanzvorgang. Zur Ermöglichung des Schnittes weist der Stempel 3 ein auf einer den Griffteilen abgewandten Stirnseite eine Stanzfläche 26 auf, die quer zur Mini-Chipkarte auf dieselbe drückt und einen zu der Form der Aussparung 19 korrespondierenden Ausschnitt der Mini-Chipkarte als Mikro-Chipkarte ausstanzt.

Zur kraftschlüssigen Verbindung der Schnittplatte 18 mit der Stirnseite 17 des Stanzabschnitts 15 sind dieselben mit entsprechenden Bohrungen 20 versehen.

Die Stirnseite 17 des Stanzabschnitts 15 weist im zentralen Bereich eine Aussparung 21 auf, so dass bei montierter Schnittplatte 18 eine Aufnahmeöffnung 22 mit einem randseitigen Schlitz 23 gebildet ist zum Einführen der Mini-Chipkarte in die Aufnahmeöffnung 22 entsprechend Pfeilrichtung 24 in Figur 2. Die Aufnahmeöffnung 22 erstreckt sich in einer Stanzebene E, in der sich die auszustanzende Mini-Chipkarte in der Stanzposition innerhalb der Aufnahmeöffnung 22 befindet.

Auf einer zum Einführschlitz 23 gegenüberliegenden Seite des Stanzgehäuses 2 ist eine Entsperreinrichtung 25 vorgesehen, die durch Anschlagen der Mini-Chipkarte beim Erreichen der vorgegebenen Stanzposition in der Aufnahmeöffnung 22 betätigbar ist. Hierzu weist die Entsperreinrichtung 25 einen federvorgespannten Bolzen 30 auf, der gegen den Schlitz des Stanzgehäuses 2 drückt und bei eingesetzter Mini-Chipkarte die Bewegung des Stempels 3 in Stanzrichtung S freigibt. Der federvorgespannte Bolzen 30 drückt mit einer Federplatte 31 gegen das Stanzgehäuse 2 und bildet somit einen Anschlag beim Einsetzen der Mini-Chipkarte in die Aufnahmeöffnung 22.

Wie aus Figur 6 ersichtlich ist, weist die Stanzfläche 26 des Stempels 3 eine Aussparung 27 auf, mittels derer eine Druckentlastung der in der Mini-Chipkarte integrierten Chips während des Stanzvorgangs ermöglicht wird. Eine direkte Druckausübung auf den Chip während des Stanzvorgangs wird hierdurch vermieden.

Damit die Mini-Chipkarte in die vorgesehene Stanzposition verbracht bzw. gehalten ist, ist eine manuelle Festlegeeinrichtung 28 vorgesehen, die auf einer zur Entsperreinrichtung 25 gegenüberliegenden Seite des Stanzgehäuses 2 angeordnet ist. Die manuelle Festlegeeinrichtung 28 umfasst ein kreisförmiges Schließelement 29, das über einen nicht dargestellten Bolzen schwenkbar an dem Stanzgehäuse 2 gelagert ist. Zum Einsetzen der Mini-Chipkarte in die Aufnahmeöffnung 22 durch den Schlitz 23 wird das Schließelement 29 in eine Öffnungsstellung verbracht, in der der Schlitz 23 freigegeben ist. Nachdem die Mini-Chipkarte in die Aufnahmeöffnung 22 eingesetzt worden ist, wird durch Verdrehen des Schließelements 29 dasselbe in eine in Figur 1 dargestellte Schließstellung verbracht, in der die Mini-Chipkarte in der vorgesehenen Stanzposition fixiert ist. Nachfolgend kann durch Zusammendrücken der Griffteile 5 und gleichzeitigem Bewegen des Stempels 3 in Stanzrichtung S der Stanzvorgang durchgeführt werden. Nach Beendigung des Stanzvorgangs kann die herausgestanzte Mikro-Chipkarte aus der Öffnung des Stanzgehäuses 2 entnommen werden. Der nicht mehr verwendbare Rest der Mini-Chipkarte (Kunststoffrand) kann über den Schlitz 23 wieder entnommen werden, nachdem das Schließelement 29 in die Öffnungsstellung verbracht worden ist. Nachfolgend kann durch Einsetzen einer weiteren Mini-Chipkarte der nächste Stanzvorgang eingeleitet werden.

Das Stanzgehäuse 2 und der Stempel 3 sowie die Verbindungsplatte 8 sind im Wesentlichen aus einem Gussmaterial hergestellt. Die Griffteile 5 sind in üblicher Weise aus einer mit einem gummierten Material umgebenden Metallstange ausgebildet.

## Patentansprüche

1. Stanzvorrichtung zum Heraustrennen einer Mikro-Chipkarte von einer Mini-Chipkarte
- mit einem Gehäuse (2), in dem ein linearbewegbarer Stempel (3) geführt gelagert ist,
- mit einer Aufnahmeöffnung (22) zur Aufnahme der Mini-Chipkarte in die Stanzposition, die sich in einer senkrecht zu einer Bewegungsrichtung des Stempels verlaufenden Stanzebene (E) erstreckt und die durch mindestens einen Anschlag begrenzt ist,
- mit einem randseitig der Aufnahmeöffnung angeordneten Schlitz (23) zum Einführen der Mini-Chipkarte in die Aufnahmeöffnung,
- mit einer Griffeinheit (4) zum manuellen Betätigen des Stempels, wobei der Stempel (3) und das Gehäuse (2) mit der Griffeinheit gekoppelt sind,
**dadurch gekennzeichnet, dass** eine manuelle Festlegeinrichtung (28) vorgesehen ist zur Festlegung der Mini-Chipkarte in der Stanzposition derselben, wobei die Griffteile (5) der Griffeinheit (4) zu beiden Seiten einer Achse des Stempels (3) verlaufen.

2. Stanzvorrichtung nach Anspruch 1, **dadurch gekennzeichnet, dass** die manuelle Festlegeinrichtung (28) ein Schließelement (29) umfasst, das in einer Schließstellung den Schlitz (23) versperrt und in einer Öffnungsstellung den Schlitz (23) freigibt.

3. Stanzvorrichtung nach Anspruch 1 oder 2, **dadurch gekennzeichnet, dass** das Schließelement (29) schwenkbar an dem Gehäuse (2) gelagert ist.

4. Stanzvorrichtung nach einem der Ansprüche 1 bis 3, **dadurch gekennzeichnet, dass** die Griffteile (5) jeweils über ein Drehgelenk mit einem Ausleger (13) des Gehäuses (2) verbunden sind, wobei die Ausleger (13) zu beiden Seiten der Stempelachse (6) von einem Stanzabschnitt (15) des Gehäuses (2) abragen.

5. Stanzvorrichtung nach einem der Ansprüche 1 bis 4, **dadurch gekennzeichnet, dass** der Stanzabschnitt (15) des Gehäuses (2) einen Stanzkanal (16) aufweist, in dem der Stempel (3) in Stanzrichtung (S) geführt gelagert ist.

6. Stanzvorrichtung nach einem der Ansprüche 1 bis 5, **dadurch gekennzeichnet, dass** auf einer zu dem Ausleger (13) abgewandten Seite des Stanzabschnitts (15) eine Schnittplatte (18) mit einer zu einer Öffnung des Stanzkanals (16) korrespondierenden Ausnehmung (19) fest mit dem Gehäuse (2) verbunden ist.

7. Stanzvorrichtung nach einem der Ansprüche 1 bis 6, **dadurch gekennzeichnet, dass** der Stempel (3) auf einer der Aufnahmeöffnung (22) zugewandten Stirnseite eine Stanzfläche (26) aufweist, deren Abmessung an die Dimension eines Randes des Stanzkanals (16) angepasst ist, und dass auf einer den Griffteilen (5) zugewandten Stirnseite (17) des Stanzabschnitts (15) derselbe und der Stempel (3) über ein Schwenkumwandlungsorgan (7) so mit den Griffteilen (5) gekoppelt sind, dass die Schwenkbewegung der Griffteile (5) in eine Linearbewegung der Stempels (3) entlang der Stanzrichtung (S) umgewandelt wird.

8. Stanzvorrichtung nach einem der Ansprüche 1 bis 7, **dadurch gekennzeichnet, dass** das Schwenkumwandlungsorgan (7) einen in Stanzrichtung (S) geführt gelagerten Stift (10) umfasst, der fest mit dem Stempel (3) verbunden ist und der mittels Schwenkbewegung der Griffteile (5) in Stanzrichtung (S) verschiebbar ist.

9. Stanzvorrichtung nach einem der Ansprüche 1 bis 8, **dadurch gekennzeichnet, dass** die Stanzfläche (26) des Stempels (3) eine Aussparung (27) aufweist.

10. Stanzvorrichtung nach einem der Ansprüche 1 bis 9, **dadurch gekennzeichnet, dass** eine Entsperreinrichtung für den Stempel (3) vorgesehen ist, die durch Anschlagen der Mini-Chipkarte beim Erreichen der vorgegebenen Stanzposition in der Aufnahmeöffnung (22) betätigbar ist.

11. Stanzvorrichtung nach einem der Ansprüche 1 bis 10, **dadurch gekennzeichnet, dass** die Entsperreinrichtung (25) einen federvorgespannten Bolzen (30) umfasst, der gegen einen Schlitz (23) des Gehäuses (2) drückt.

## Claims

1. Stamping device for producing a microchip card from a mini chip card which comprises a casing (2) in which a linearly movable stamping punch (3) is arranged and guided, a receiving aperture (22) to receive a mini chip card in its stamping position which extends in a stamping plane (E) that is perpendicular to a punch direction of movement and confined by at least one stop, a slot (23) in a marginal edge region of the receiving aperture for introducing the mini chip card thereinto, and a grip unit (4) for manually operating the punch to which said punch (3) and the casing (2) are coupled, **characterized in that** a manually operable locator means (28) is provided to keep the mini chip card in said stamping position and that the grip members (5) of the grip unit (4) extend at both sides of an axis of the punch (3).

2. Stamping device according to Claim 1, **characterized in that** the manually operable locator means (28) comprises a closing element (29) which in a closed state locks and in an open state exposes the slot (23).

3. Stamping device according to Claim1 or 2, **characterized in that** the closing element (29) is pivotally arranged on the casing (2).

4. Stamping device according to any of the preceding Claims 1 to 3, **characterized in that** the grip members (5) are each linked to an extension (13) of the casing (2)via a hinge means and that the extensions (13) protrude from a stamping section (15) of the casing (2) at either side of the punch horizontal axis (6).

5. Stamping device according to any of the preceding Claims 1 to 4, **characterized in that** the stamping section (15) of the casing (2) comprises a stamping duct (16) in which the punch (3) is guided in a stamping direction (S).

6. Stamping device according to any of the preceding Claims 1 to 5, **characterized in that** on a side facing away from the extension (13) of the stamping section (15) a cutter plate (18) with a recess (19) conforming to an aperture of the stamping duct (16) is fixed to the casing (2).

7. Stamping device according to any of the preceding Claims 1 to 6, **characterized in that** on an end facing the receiving aperture (22) the punch (3) has a stamping face (26) whose size is adapted to the dimension of a marginal edge of the stamping duct (16) and that on an end (17) of the stamping section (15) which is facing the grip members (5) said section (15) and the punch (3) are by means of a tilting movement transforming member (7) coupled to the grip members (5) in such a way that the tilting movement of the grip element (5) is transformed into a linear movement of the punch (3) along the stamping direction (S).

8. Stamping device according to any of the preceding Claims 1 to7, **characterized in that** the tilting movement transforming member (7) comprises a pin (10) which is guided in stamping direction (S), which is fixed to the punch (3) and which is shiftable in stamping direction (S) in response to a tilting movement of the grip members (5).

9. Stamping device according to any of the preceding Claims 1 to 8, **characterized in that** the stamping face (26) of the punch (3) has a recess (27).

10. Stamping device according to any of the preceding Claims 1 to 9, **characterized in that** an unlocking means for the punch (3) is provided which is activated when a mini chip card reaches a defined stamping position within the receiving aperture (22).

11. Stamping device according to any of the preceding Claims 1 to 10, **characterized in that** the unlocking means (25) comprises a spring tensioned bolt (30) which is forced against a slot (23) of the casing (2).

## Revendications

1. Dispositif d'estampage pour séparer par découpage une microcarte à puce d'une minicarte à puce,
- avec un boîtier (2), dans lequel est monté un poinçon (3), déplaçable linéairement,
- avec un logement (22) pour la réception de la minicarte à puce dans une position d'estampage, qui s'étend dans un plan d'estampage (E) perpendiculaire au mouvement de déplacement du poinçon et qui est limité par au moins une butée,
- avec une fente (23), disposée dans le bord de l'ouverture du logement pour l'introduction de la minicarte à puce dans le logement,
- avec une unité de prise (4) pour l'actionnement manuel du poinçon, sachant que ledit poinçon (3) et le boîtier (2) sont couplés avec l'unité de prise,
**caractérisé en ce qu'**est prévu un système de fixation (28) pour la fixation de la minicarte à puce dans la position d'estampage de celle-ci, sachant que les pièces (5) de l'unité de prise (4) s'étendent des deux côtés d'un axe du poinçon (3).

2. Dispositif d'estampage selon la revendication 1, **caractérisé en ce que** le système de fixation manuel (28) comprend un élément de fermeture (29), qui, dans une position de fermeture, bloque la fente (23) et, dans une position d'ouverture, libère la fente (23).

3. Dispositif d'estampage selon revendication 1 ou 2, **caractérisé en ce que** l'élément de fermeture (29) est monté à pivotement dans le boîtier (2).

4. Dispositif d'estampage selon l'une des revendications 1 à 3, **caractérisé en ce que** les éléments de prise (5) sont reliés chacun à un bras (13) du boîtier (2) par l'intermédiaire d'une articulation rotative, sachant que les bras (13) font saillie au-delà d'une section d'estampage (15) du boîtier (2), des deux côtés de l'axe (6) du poinçon.

5. Dispositif d'estampage selon l'une des revendications 1 à 4, **caractérisé en ce que** la section d'estampage (15) du boîtier (2) présente un canal d'estampage (16), dans lequel est monté le poinçon (3) guidé dans la direction d'estampage (S).

6. Dispositif d'estampage selon l'une des revendications 1 à 5, **caractérisé en ce que**, sur une face de la section d'estampage (15) opposée au bras (13), une matrice de découpage (18), pourvue d'un évidement (19) correspondant à une ouverture du canal d'estampage (16), est reliée fixement au boîtier (2).

7. Dispositif d'estampage selon l'une des revendications 1 à 6, **caractérisé en ce que** le poinçon (3) présente, sur une face frontale orientée vers le logement (22), une surface d'estampage (26), dont les dimensions sont adaptées à la dimension d'un bord du canal d'estampage (16), et que, sur une face frontale (17) de la section d'estampage (15), orientée vers les pièces de prise (5), celle-ci et le poinçon (3) sont couplés avec les pièces de prise, par l'intermédiaire d'un organe de transformation du pivotement (7), de sorte que le mouvement de pivotement des pièces de prise (5) est transformé en un mouvement linéaire du poinçon (3) le long de la direction d'estampage (S).

8. Dispositif d'estampage selon l'une des revendications 1 à 7, **caractérisé en ce que** l'organe de transformation du pivotement (7) comprend une goupille (10), qui, guidée dans la direction d'estampage (S), est reliée fixement au poinçon (3) et peut être déplacée dans la direction d'estampage (S) par pivotement des pièces de prise (5).

9. Dispositif d'estampage selon l'une des revendications 1 à 8, **caractérisé en ce que** la surface d'estampage (26) du poinçon (3) présente un évidement (27).

10. Dispositif d'estampage selon l'une des revendications 1 à 9, **caractérisé en ce que**, pour le poinçon (3), est prévu un dispositif de déverrouillage, qui peut être actionné par l'arrivée en butée de la minicarte à puce lorsque la position d'estampage prédéterminée est atteinte dans le logement (22).

11. Dispositif d'estampage selon l'une des revendications 1 à 10, **caractérisé en ce que** le dispositif de déverrouillage (25) comprend un boulon (30) sollicité par ressort, qui appuie contre une fente (23) du boîtier (2).
